# EUROPÄISCHE PATENTSCHRIFT

(11) **EP 0 714 087 B1**
(45) Veröffentlichungstag und Bekanntmachung des Hinweises auf die Patenterteilung: **19.09.2001**
(21) Anmeldenummer: 95117301.2
(22) Anmeldetag: 03.11.1995
(51) Int. Cl.: G10K 11/172, F01N 1/02

(54) **Resonator-Schalldämpfer**
Resonator sound attenuator
Atténuateur sonore à résonateur

(30) Priorität: 26.11.1994 DE 9419022 U
(43) Veröffentlichungstag der Anmeldung: 29.05.1996
(73) Patentinhaber: J. Eberspächer GmbH & Co., 73730 Esslingen (DE)
(72) Erfinder: Schlenker, Friedrich, D-73207 Plochingen (DE)

(56) Entgegenhaltungen:
- DE-B- 1 052 173
- DE-U- 8 702 911
- FR-A- 1 288 891
- US-A- 4 580 656
- US-A- 4 779 703
- PATENT ABSTRACTS OF JAPAN vol. 010, no. 257 (M-513), 3.September 1986 & JP-A-61 083020 (TSUCHIYA MFG CO LTD), 26.April 1986,

## Beschreibung

Die Erfindung betrifft einen Resonator-Schalldämpfer mit stromaufwärtigem und stromabwärtigem Anschlußrohr.

Bei einer Abgas-Schalldämpferanlage finden je nach Motor und vorgegebenem Ziel in der zu erreichenden Dämpfungscharakteristik die unterschiedlichsten Schalldämpfer Verwendung, welche als separate Bauteile im Rohrstrang der Abgasanlage angeordnet sind.

Diese Schalldämpfer sind bekannt von, Z.6. DE-A- 1052173, US-A-4580656.

Aufgabe der Erfindung ist die Schaffung eines Resonator-Schalldämpfers der eingangs genannten Art, der bei vorgegebener Dämpfungscharakteristik sehr einfach aufgebaut ist.

Gelöst wird die der Erfindung zugrundeliegende Aufgabe durch einen Resonator-Schalldämpfer der im Anspruch 1 angegebenen Art.

Vorteilhaft weitergebildet wird der Schalldämpfer durch die Merkmale der Unteransprüche 2 bis 11.

Insbesondere ist der Resonator-Schalldämpfer nicht als diskretes Bauteil ausgebildet, sondern durch koaxial oder versetzt ineinander angeordnete gerade Endrohrabschnitte der Anschlußrohre selbst gebildet, wobei der innere Endrohrabschnitt des stromaufwärtigen Anschlußrohres eine Umfangsperforation aufweist und zwischen innerem Endrohrabschnitt und äußerem Endrohrabschnitt des stromabwärtigen Anschlußrohres ein durch Rohrvorverformung ausgebildeter Ringraum vorgesehen ist.

Die Rohrverformung erfolgt zweckmäßigerweise entweder durch Aufkalibrieren zumindest eines der beiden Anschlußrohre an entsprechender Stelle oder durch hydrostatische Verformung nach einem Innenhochdruckverfahren.

Vorzugsweise besitzt das innere Anschlußrohr einen konstanten Durchmesser, während ausschließlich der Endrohrabschnitt des äußeren Anschlußrohrs zwecks späterer Ausbildung des Ringraumes aufgeweitet wird.

Die Rohrvorverformung wird in einer Weise durchgeführt, daß im montierten Zustand der Anordnung zwischen dem inneren Endrohrabschnitt und dem äußeren Endrohrabschnitt zumindest ein Schiebesitz am Ende eines Anschlußrohres vorgesehen ist.

Vorzugsweise ist ein einziger Schiebesitz am stromaufwärtigen Ende des äußeren Endrohrabschnitts ausgebildet, während am anderen Ende des in den Anschlußrohren integrierten Resonator-Schalldämpfers eine einzige Verbindungsschweißnaht auf dem Rohrumfang vorgesehen ist, d.h. am stromabwärtigen Ende des inneren Endrohrabschnitts.

Zweckmäßigerweise besitzt die Umfangsperforation des inneren Endrohrabschnitts ca. 450 Durchgangsbohrungen mit einem Durchmesser von ca. 3,5 mm, und es erstreckt sich der Ringraum in axialer Länge über ca. 130 mm, wobei ein Radialspalt von ca. 8 mm vorgesehen ist, und der Außendurchmesser des inneren Endrohrabschnitts ca. 49 mm beträgt.

Der Resonator-Schalldämpfer kann einerseits als Reflexionsschalldämpfer ausgebildet sein, bei dem der innere Ringraum ein Leerraum ist, oder alternativ als Absorptionsschalldämpfer, bei dem der Ringraum zumindest teilweise mit einem Schluckstoff wie Basalt-oder Stahlwolle gefüllt ist.

Durch die Erfindung wird mithin durch die ohnehin vorhandenen Anschlußrohre der Schalldämpfer selbst ausgebildet, wobei insgesamt zwei Bauteile und eine Befestigungsstelle vorgesehen sind, wodurch sich eine erhöhte Dauerfestigkeit im Betrieb ergibt. Durch den integrierten Schiebesitz ist unterschiedliche Längenausdehnung der Rohre möglich. Der Resonator-Schalldämpfer ist in einem Maße einfach aufgebaut, daß sich gegenüber einer konventionellen Fertigung eines Schalldämpfers deutliche Vorteile ergeben. Eine individuelle Anpassung eines Schalldämpfers an das Gesamtsystem ist auf einfache Weise möglich.

Die Erfindung wird nachfolgend anhand eines Ausführungsbeispiels unter Bezugnahme auf die aus einer einzigen Figur bestehende Zeichnung näher beschrieben.

In der Zeichnung sind Anschlußrohre einer Abgasanlage im Bereich ihrer Verbindungsstelle gezeigt, in der ein Resonator-Schalldämpfer 1 ausgebildet ist.

Der Resonator-Schalldämpfer 1 ist insbesondere durch die geraden, koaxial ineinander angeordneten Endrohrabschnitte der Anschlußrohre gebildet, wobei der innere Endrohrabschnitt 2 des stromaufwärtigen Anschlußrohres eine Umfangsperforation 4 aufweist und zwischen dem inneren Endrohrabschnitt 2 und dem äußeren Endrohrabschnitt 3 des stromabwärtigen Anschlußrohrs ein Ringraum 5 vorhanden ist.

Der Ringraum 5 entsteht durch entsprechende Rohrverformung der Anschlußrohre vor einem Zusammenfügen, entweder durch Aufkalibrierung oder durch ein hydrostatisches Verformungsverfahren.

Das stromabwärtige Ende des Resonator-Schalldämpfers 1 weist eine Rundnaht oder Umfangsverbindungsschweißnaht 7 zwischen innerem Endrohrabschnitt 2 und äußerem Endrohrabschnitt 3 auf, während das andere, stromaufwärtige Ende des Resonator-Schalldämpfers 1 einen Schiebesitz 6 besitzt, so daß Längenausdehnung zwischen den Teilen im Betrieb möglich ist.

Die Umfangsperforationen 4 sind im Ausführungsbeispiel der Zeichnung ca. 450 Durchgangsbohrungen.

Im Ringraum 5 kann Basalt- oder Stahlwolle zwecks Ausbildung eines Absorptionsschalldämpfers vorgesehen sein.

## Patentansprüche

1. Resonator-Schalldämpfer (1) mit stromaufwärtigem und stromabwärtigem Anschlußrohr,
**dadurch gekennzeichnet,**
**daß** dieser durch zwei ineinander angeordnete, gerade Endrohrabschnitte (2, 3) der Anschlußrohre gebildet ist, wobei der innere Endrohrabschnitt (2) des stromaufwärtigen Anschlußrohres eine Umfangsperforation (4) aufweist und zwischen innerem Endrohrabschnitt (2) und äußerem Endrohrabschnitt (3) des stromabwärtigen Anschlußrohres ein durch Rohrvorverformung ausgebildeter, mit Ausnahme der Umfangsperforation (4) geschlossener Ringraum (5) vorgesehen ist.

2. Resonator-Schalldämpfer nach Anspruch 1,
**dadurch gekennzeichnet,**
**daß** die Endrohrabschnitte (2, 3) koaxial ineinander angeordnet sind.

3. Resonator-Schalldämpfer nach Anspruch 1 oder 2,
**dadurch gekennzeichnet,**
**daß** zumindest ein aufkalibrierter Endrohrabschnitt (2 bzw. 3) vorgesehen ist.

4. Resonator-Schalldämpfer nach Anspruch 1 oder 2,
**dadurch gekennzeichnet,**
**daß** zumindest ein hydrostatisch vorverformter Endrohrabschnitt (2 bzw. 3) vorgesehen ist.

5. Resonator-Schalldämpfer nach einem der Ansprüche 1-4,
**dadurch gekennzeichnet,**
**daß** der Ringraum (5) mit einem Schluckstoff wie z.B. Basalt-oder Stahlwolle zumindest teilweise gefüllt ist.

6. Resonator-Schalldämpfer nach einem der Ansprüche 1-5,
**dadurch gekennzeichnet,**
**daß** zwischen dem inneren Endrohrabschnitt (2) und dem äußeren Endrohrabschnitt (3) zumindest ein Schiebesitz (6) vorgesehen ist.

7. Resonator-Schalldämpfer nach einem der Ansprüche 1-6,
**dadurch gekennzeichnet,**
**daß** zwischen dem inneren Endrohrabschnitt (2) und dem äußeren Endrohrabschnitt (3) eine einzige Verbindungsschweißnaht (7) auf dem Rohrumfang vorgesehen ist.

8. Resonator-Schalldämpfer nach Anspruch 7,
**dadurch gekennzeichnet,**
**daß** die Verbindungsschweißnaht (7) am stromabwärtigen Ende des inneren Endrohrabschnitts (2) vorgesehen ist.

9. Resonator-Schalldämpfer nach einem der Ansprüche 1-8,
**dadurch gekennzeichnet,**
**daß** der innere Endrohrabschnitt (2) einen konstanten Durchmesser aufweist.

10. Resonator-Schalldämpfer nach einem der Ansprüche 1-9,
**dadurch gekennzeichnet,**
**daß** die Umfangsperforation (4) ca. 450 Durchgangsbohrungen sind, welche einen Durchmesser von ca. 3,5 mm aufweisen.

11. Resonator-Schalldämpfer nach einem der Ansprüche 1-10,
**dadurch gekennzeichnet,**
**daß** der Ringraum (5) eine Axialerstreckung von ca. 130 mm und einen Radialspalt von ca. 8 mm aufweist, wobei der Außendurchmesser des inneren Endrohrabschnitts (2) ca. 49 mm beträgt.

## Claims

1. Resonator sound-absorber (1) with upstream and downstream connecting tubes, **characterized in that** the said resonator sound-absorber (1) is formed by two straight end tube sections (2, 3) of the connecting tubes which are arranged one in the other, the inner end tube section (2) of the upstream connecting tube having circumferential perforations (4) and an annular space (5) which is formed by tube preshaping and enclosed, with the exception of the circumferential perforations (4), being provided between the inner end tube section (2) and outer end tube section (3) of the downstream connecting tube.

2. Resonator sound-absorber according to Claim 1, **characterized in that** the end tube sections (2, 3) are coaxially arranged one inside the other.

3. Resonator sound-absorber according to Claim 1 or 2, **characterized in that** at least one end tube section (2 or 3) with an increased calibre is provided.

4. Resonator sound-absorber according to Claim 1 or 2, **characterized in that** at least one hydrostatically pre-shaped end tube section (2 or 3) is provided.

5. Resonator sound-absorber according to one of Claims 1-4, **characterized in that** the annular space (5) is at least partially filled with an absorbent material such as basalt wool or steel wool, for example.

6. Resonator sound-absorber according to one of Claims 1-5, **characterized in that** at least one sliding seat (6) is provided between the inner end tube section (2) and the outer end tube section (3).

7. Resonator sound-absorber according to one of Claims 1-6, **characterized in that** a single connecting weld seam (7) is provided on the circumference of the tube between the inner end tube section (2) and the outer end section (3).

8. Resonator sound-absorber according to Claim 7, **characterized in that** the connecting weld seam (7) is provided at the downstream end of the inner end tube section (2).

9. Resonator sound-absorber according to one of Claims 1-8, **characterized in that** the inner end tube section (2) has a constant diameter.

10. Resonator sound-absorber according to one of Claims 1-9, **characterized in that** the circumferential perforations (4) are approximately 450 through-holes which have a diameter of approximately 3.5 mm.

11. Resonator sound-absorber according to one of Claims 1-10, **characterized in that** the annular space (5) has an axial extent of approximately 130 mm and a radial gap of approximately 8 mm, the outer diameter of the inner end tube section (2) being approximately 49 mm.

## Revendications

1. Atténuateur sonore à résonateur (1) comprenant un tube de connexion amont et aval, **caractérisé en ce que** celui-ci est formé par deux sections d'extrémité de tube droites (2, 3), disposées l'une dans l'autre, des tubes de connexion, la section d'extrémité de tube intérieure (2) du tube de connexion amont présentant des perforations périphériques (4), et un espace annulaire (5) formé par déformation préalable du tube, fermé à l'exception des perforations périphériques (4), étant prévu entre la section d'extrémité de tube intérieure (2) et la section d'extrémité de tube extérieure (3) du tube de connexion aval.

2. Atténuateur sonore à résonateur selon la revendication 1, **caractérisé en ce que** les sections d'extrémité de tube (2, 3) sont disposées l'une dans l'autre coaxialement.

3. Atténuateur sonore à résonateur selon la revendication 1 ou 2, **caractérisé en ce qu'**il est prévu au moins une section d'extrémité de tube calibrée (2 ou 3).

4. Atténuateur sonore à résonateur selon la revendication 1 ou 2, **caractérisé en ce qu'**il est prévu au moins une section d'extrémité de tube (2 ou 3) déformée préalablement de manière hydrostatique.

5. Atténuateur sonore à résonateur selon l'une quelconque des revendications 1 à 4, **caractérisé en ce que** l'espace annulaire (5) est au moins partiellement rempli d'une matière absorbante comme par exemple du basalte ou de la paille de fer.

6. Atténuateur sonore à résonateur selon l'une quelconque des revendications 1 à 5, **caractérisé en ce qu'**au moins un siège coulissant (6) est prévu entre la section d'extrémité de tube intérieure (2) et la section d'extrémité de tube extérieure (3).

7. Atténuateur sonore à résonateur selon l'une quelconque des revendications 1 à 6, **caractérisé en ce qu'**un seul cordon de soudure de liaison (7) est prévu sur la périphérie du tube entre la section d'extrémité de tube intérieure (2) et la section d'extrémité de tube extérieure (3).

8. Atténuateur sonore à résonateur selon la revendication 7, **caractérisé en ce que** le cordon de soudure de liaison (7) est prévu au niveau de l'extrémité aval de la section d'extrémité de tube intérieure (2).

9. Atténuateur sonore à résonateur selon l'une quelconque des revendications 1 à 8, **caractérisé en ce que** la section d'extrémité de tube intérieure (2) présente un diamètre constant.

10. Atténuateur sonore à résonateur selon l'une quelconque des revendications 1 à 9, **caractérisé en ce que** les perforations périphériques (4) sont environ 450 alésages traversants qui présentent un diamètre d'environ 3,5 mm.

11. Atténuateur sonore à résonateur selon l'une quelconque des revendications 1 à 10, **caractérisé en ce que** l'espace annulaire (5) présente une extension axiale d'environ 130 mm et une fente radiale d'environ 8 mm, le diamètre extérieur de la section d'extrémité de tube intérieure (2) étant d'environ 49 mm.
